# EUROPÄISCHE PATENTANMELDUNG

(11) **EP 4 108 619 A1**
(43) Veröffentlichungstag der Anmeldung: **28.12.2022**
(21) Anmeldenummer: 21181845.5
(22) Anmeldetag: 25.06.2021
(51) Int. Cl.: B66B 11/00, E04F 17/00

(54) **AUFZUGSCHACHT FÜR EINE AUFZUGANLAGE IN EINEM GEBÄUDE**

(71) Anmelder: INVENTIO AG, 6052 Hergiswil (CH)
(72) Erfinder: Bitzi, Raphael, 6005 Luzern (CH); Nitsche, Torsten, 8280 Kreuzlingen (CH); Studer, Christian, 6010 Kriens (CH)
(74) Vertreter: Inventio AG

(57) **Zusammenfassung**

Die Erfindung betrifft einen Aufzugschacht für eine Aufzuganlage in einem Gebäude. Der Aufzugschacht (12) wird von mehreren aufeinander aufgesetzten Schachtmodulen (14, 16, 18) gebildet, welche jeweils einen oberen Rand (33), einen unteren Rand (35) und eine erste Seitenwand (34) mit einer Türöffnung (36) aufweisen. Ein unterer Rand (35) an einer Aussenseite eines ersten Schachtmoduls (16) und ein oberer Rand (33) an einer Aussenseite eines zweiten, unterhalb des ersten Schachtmoduls (16) angeordnetem zweiten Schachtmoduls (14) bilden einen äusseren Stoss (60) zwischen dem ersten Schachtmodul (16) und dem zweiten Schachtmodul (14). Das Gebäude umfasst mehrere Geschosse, wobei sich ein Geschoss gegenüber einem darunterliegenden Geschoss mit einem Geschossboden (27) abgrenzt. Erfindungsgemäss deckt ein aussen an die erste Seitenwand (34) des ersten Schachtmoduls (16) angrenzender Geschossboden (27) den genannten äusseren Stoss (60) zwischen der ersten Seitenwand (34) des ersten Schachtmoduls (16) und der ersten Seitenwand (34) des zweiten Schachtmoduls (14) ab.

## Beschreibung

Die Erfindung betrifft einen Aufzugschacht für eine Aufzuganlage in einem Gebäude gemäss dem Oberbegriff des Anspruchs 1.

Die Erstellung eines Aufzugschachts einer Aufzuganlage, beispielsweise beim Bau eines Gebäudes und die anschliessende Installation der Aufzuganlage ist aufwändig und damit mit nicht unerheblichen Kosten verbunden. Üblicherweise wird zuerst der Aufzugschacht erstellt und anschliessend die Aufzuganlage mit ihren Komponenten wie Kabine, Gegengewicht, Antriebsmaschine und Führungsschienen im Aufzugschacht installiert. Es wurde bereits vorgeschlagen, den Aufzugschacht aus mehreren vorgefertigten Modulen zu erstellen, in denen die notwendigen Komponenten, wie beispielsweise Schachttüren, bereits vormontiert sind. Die Vorfertigung und Vormontage erfolgt dabei insbesondere in einer Fabrik. Bei diesem Vorgehen wird weniger Zeit auf der Baustelle benötigt. Ausserdem hat es positive Auswirkungen auf die Qualität der Installation und die Arbeitssicherheit des Installationspersonals.

Die US 3,991,528 beschreibt einen Aufzugschacht für eine Aufzuganlage in einem Gebäude. Das Gebäude umfasst mehrere Geschosse, wobei sich ein Geschoss gegenüber einem darunterliegenden Geschoss mit einem Geschossboden abgrenzt. Der Aufzugschacht wird von mehreren aufeinander aufgesetzten Schachtmodulen gebildet, welche jeweils einen oberen Rand, einen unteren Rand und eine erste Seitenwand mit einer Türöffnung aufweisen. Ein unterer Rand eines ersten Schachtmoduls und ein oberer Rand eines zweiten, unterhalb des ersten Schachtmoduls angeordnetem zweiten Schachtmoduls bilden einen Stoss zwischen dem ersten Schachtmodul und dem zweiten Schachtmodul. Ein an die erste Seitenwand des ersten Schachtmoduls angrenzender Geschossboden schliesst nach unten bündig mit dem unteren Rand des ersten Schachtmoduls ab.

Demgegenüber ist es insbesondere die Aufgabe der Erfindung, einen Aufzugschacht für eine Aufzuganlage in einem Gebäude vorzuschlagen, bei welchem nach dem Aufeinandersetzen der Schachtmodule besonders wenige weitere Arbeiten an der Aussenseite des Aufzugschachts notwendig sind. Erfindungsgemäss wird diese Aufgabe mit einem Aufzugschacht mit den Merkmalen des Anspruchs 1 gelöst.

Der erfindungsgemässe Aufzugschacht wird von mehreren aufeinander aufgesetzten Schachtmodulen gebildet, welche jeweils einen oberen Rand, einen unteren Rand und eine erste Seitenwand mit einer Türöffnung aufweisen. Ein unterer Rand an einer Aussenseite eines ersten Schachtmoduls und ein oberer Rand an einer Aussenseite eines zweiten, unterhalb des ersten Schachtmoduls angeordnetem zweiten Schachtmoduls bilden einen äusseren Stoss zwischen dem ersten Schachtmodul und dem zweiten Schachtmodul. Das Gebäude umfasst mehrere Geschosse, wobei sich ein Geschoss gegenüber einem darunterliegenden Geschoss mit einem Geschossboden abgrenzt. Erfindungsgemäss deckt ein aussen an die erste Seitenwand des ersten Schachtmoduls angrenzender Geschossboden den genannten äusseren Stoss zwischen der ersten Seitenwand des ersten Schachtmoduls und der ersten Seitenwand des zweiten Schachtmoduls ab. Der genannte äussere Stoss wird damit an einer Aussenseite des Aufzugschachts von dem Geschossboden abgedeckt. Der äussere Stoss befindet sich damit an einer Höhe des Aufzugschachts, die innerhalb der vertikalen Erstreckung des Geschossbodens liegt. Der genannte äussere Stoss kann auch vereinfacht als äusserer Stoss zwischen dem ersten und zweiten Schachtmodul bezeichnet werden.

Ein Stoss zwischen zwei aneinandergrenzenden Schachtmodulen ist optisch nicht sehr ansprechend. Ausserdem kann sich in einem solchen Stoss mit der Zeit Staub und ähnliches sammeln, was den optischen Eindruck weiter verschlechtert. Ein für Benutzer der Aufzuganlage sichtbarer Stoss müsste daher so abgedeckt, beispielsweise verputzt werden, dass eine glatte Oberfläche entsteht. Dadurch dass der Geschossboden den äusseren Stoss zwischen dem ersten und dem zweiten Schachtmodul abdeckt, ist der Stoss vom Gebäude her nicht mehr sichtbar. Es ist damit nicht notwendig, den äusseren Stoss in einem Arbeitsschritt nach dem Aufsetzen des ersten Schachtmoduls auf das zweite Schachtmodul abzudecken. Ein derartiger Arbeitsschritt ist damit nicht notwendig, was Zeit und Kosten einspart.

Neben dem äusseren Stoss an den Aussenseiten des ersten und zweiten Schachtmoduls ergibt sich an den Innenseiten ein innerer Stoss zwischen dem ersten und zweiten Schachtmodul. Der genannte innere Stoss ist zwar von innerhalb des Aufzugschachts sichtbar. Dies ist aber unkritisch, da im Aufzugschacht sowieso viele Bauteile der Aufzuganlage montiert sind und das Innere eines Aufzugschachts allenfalls für die Aufzuganlage wartende Servicetechniker sichtbar ist.

Eine Aufzuganlage dient zum Transport von Personen und Gütern zwischen übereinander angeordneten Geschossen oder Stockwerken eines Gebäudes. Ein erstes Geschoss wird von einem darunter liegenden, zweiten Geschoss mit einem Geschossboden abgegrenzt. Unter dem Geschossboden soll hier der gesamte Boden verstanden werden, also inklusive einem Bodenbelag oder Fertigboden, der den Geschossboden nach oben in Richtung erstem Geschoss abschliesst, und einem Deckenabschluss, welcher den Geschossboden nach unten in Richtung zweites Geschoss abschliesst.

Die Aufzuganlage verfügt dazu über eine Kabine, welche im Aufzugschacht der Aufzuganlage vertikal verlagert wird. Pro Geschoss verfügt der Aufzugschacht über mindestens eine Türöffnung, über die die Kabine betreten und verlassen werden kann. Der hauptsächlich vertikal verlaufende Aufzugschacht ist hier aus einzelnen Schachtmodulen zusammengesetzt, wobei pro Stockwerk ein Schachtmodul vorgesehen ist. In den Schachtmodulen können vor dem Zusammensetzen des Aufzugschachts Aufzugkomponenten installiert werden. Dieser Aspekt spielt hier keine Rolle, so dass darauf nicht weiter eingegangen wird.

Die Schachtmodule weisen insbesondere eine quaderförmige Grundform mit insgesamt vier Seitenwänden auf. Die Schachtmodule können auch eine andere Grundform, beispielsweise mit einem kreisrunden oder ovalen Querschnitt aufweisen, wobei dann Abschnitte der Seitenwand einzelne Seitenwände bilden.

Die Schachtmodule des Aufzugschachts können als ein so genanntes Topmodul oder als so genannte Grundmodule ausgeführt sein. Mit einem Topmodul wird ein Aufzugschacht nach oben abgeschlossen. Es enthält eine Topmodul-Decke, welche als Schachtdecke den Aufzugschacht nach oben abschliesst. Unterhalb eines Topmoduls sind mehrere Grundmodule angeordnet, welche zusammen mit dem Topmodul den Aufzugschacht bilden. Die Grundmodule müssen nicht alle exakt gleich ausgeführt sein; dies gilt insbesondere für das unterste Grundmodul. Die Schachtmodule sind so ausgeführt, dass sie beispielsweise mittels eines Krans auf ein darunterliegendes Schachtmodul aufgesetzt werden können.

Die Schachtmodule weisen einen oberen Rand und einen unteren Rand auf, wobei sich oben, unten, vertikal, horizontal, sowie Angaben zu einer Höhe auf die Ausrichtung des Schachtmoduls im Aufzugschacht beziehen. Der untere und/oder untere Rand muss dabei über die Dicke der Seitenwände nicht eben bzw. plan sein, sondern kann eine Kontur aufweisen, so dass sich der obere bzw. untere Rand an der Aussenseite einer Seitenwand auf einer anderen Höhe befindet als der obere bzw. untere Rand an der Innenseite einer Seitenwand.

Ein unterer Rand an einer Aussenseite eines ersten Schachtmoduls und ein oberer Rand an einer Aussenseite eines zweiten, unterhalb des ersten Schachtmoduls angeordneten zweiten Schachtmoduls bilden einen äusseren, also einen vom Aufzugschacht nach aussen gerichteten Stoss zwischen dem ersten Schachtmodul und dem zweiten Schachtmodul. Es bildet sich auch ein innerer, also ein nach innen in den Aufzugschacht hinein gerichteter Stoss aus, der hier aber nicht weiter von Interesse ist und nicht weiter beschrieben wird. Unter dem äusseren Stoss wird hier der Kontaktbereich zwischen dem ersten Schachtmodul und dem zweiten Schachtmodul verstanden. Dabei kann sich ein kleiner Spalt ergeben oder ein kleiner horizontaler Versatz. Selbst ohne Spalt oder Versatz ist der äussere Stoss sichtbar bzw. optisch wahrnehmbar.

Die Schachtmodule des Aufzugschachts können auch mehr als eine Seitenwand mit einer Türöffnung aufweisen. Es ist insbesondere möglich, dass zwei sich gegenüberliegenden Seitenwände je eine Türöffnung aufweisen.

Das erfindungsgemässe Abdecken des äusseren Stosses zwischen dem ersten und dem zweiten Schachtmodul ist besonders dann vorteilhaft, wenn zumindest die erste Seitenwand der Schachtmodule aus Sichtbeton hergestellt ist. Oberflächen von Betonflächen aus Sichtbeton bleiben sichtbar und werden nicht verputzt oder verblendet. Durch das genannte Abdecken muss auch der äussere Stoss nicht verputzt oder verblendet werden, was zu einem besonders geringen Aufwand für die Fertigstellung der Aussenseiten der Schachtmodule und damit des gesamten Aufzugschachts führt.

Es ist auch möglich, dass weitere Seitenwände des Schachtmoduls, insbesondere alle Seitenwände der Schachtmodule aus Sichtbeton hergestellt sind. Es ist ausserdem möglich, dass die Schachtmodule hauptsächlich aus einem anderen Material, beispielsweise einem anderen Beton als Sichtbeton oder aus Holz hergestellt sind.

In Ausgestaltung der Erfindung verfügt die erste Seitenwand eines Schachtmoduls über einen sich zwischen der Türöffnung und dem unteren Rand des Schachtmoduls erstreckenden Unterbau mit einer Unterbauhöhe. Die Unterbauhöhe des Unterbaus der ersten Seitenwand ist kleiner als eine Geschossbodenhöhe des an den Unterbau angrenzenden Geschossbodens. Der genannte Unterbau erstreckt sich dabei in horizontaler Richtung über die gesamte Breite der ersten Seitenwand des Schachtmoduls.

In Ausgestaltung der Erfindung ist in der Türöffnung der ersten Seitenwand jedes Schachtmoduls eine Schachttür angeordnet. Die Schachttüren werden insbesondere schon vor dem Aufeinandersetzen der Schachtmodule in den Türöffnungen angeordnet. Damit kann das Anordnen der Schachttüren in der Fabrik erfolgen. Ausserdem schliessen in dem Fall die Schachttüren den Aufzugschacht schon bei dessen Erstellung ab und verhindern, dass Personen oder Gegenstände in den Aufzugschacht fallen können.

In Ausgestaltung der Erfindung ist eine in der Türöffnung einer ersten Seitenwand eines Schachtmoduls angeordnete Schachttür mittels einer unteren Türhalterung am Unterbau der ersten Seitenwand an der ersten Seitenwand dieses Schachtmoduls fixiert und die untere Türhalterung ist vollständig innerhalb dieses Schachtmoduls angeordnet. Die untere Türhalterung ragt damit nicht nach unten über den unteren Rand aus dem Schachtmodul heraus. Damit ist die untere Türhalterung vorteilhafterweise während des Transports des Schachtmoduls von der Fabrik zum Gebäude, in dem es installiert wird, vor Beschädigungen geschützt. Ausserdem kann das Schachtmodul damit direkt auf seinem unteren Rand auf einer ebenen Fläche oder einem weiteren Schachtmodul abgestellt werden, ohne dass ein Unterlegen mit einzelnen Abstandshaltern, beispielsweise in Form von Holzblöcken notwendig wäre.

Die untere Türhalterung weist beispielsweise einen oder mehrere Winkel auf, welche am Unterbau der ersten Seitenwand an die erste Seitenwand des Schachtmoduls angeschraubt werden. Es ist auch möglich, dass die Winkel zusätzlich in einem Bereich oberhalb des Unterbaus an der ersten Seitenwand oder an einer anderen Seitenwand fixiert sind. Die Schachttür, insbesondere ein Rahmen und eine Türschwelle der Schachttür stützen sich auf den genannten Winkeln ab und sind insbesondere mit ihnen verschraubt.

In Ausgestaltung der Erfindung verfügt die erste Seitenwand eines Schachtmoduls über einen sich zwischen der Türöffnung und dem oberen Rand des Schachtmoduls erstreckenden Oberbau. Der genannte Oberbau erstreckt sich dabei in horizontaler Richtung über die gesamte Breite der ersten Seitenwand des Schachtmoduls. Zusätzlich ist eine in der Türöffnung einer ersten Seitenwand eines Schachtmoduls angeordnete Schachttür mittels einer oberen Türhalterung am Oberbau der ersten Seitenwand an der ersten Seitenwand dieses Schachtmoduls fixiert und die obere Türhalterung ist vollständig innerhalb dieses Schachtmoduls angeordnet. Die obere Türhalterung ragt damit nicht nach oben über den oberen Rand aus dem Schachtmodul heraus. Damit ist die obere Türhalterung vorteilhafterweise während des Transports des Schachtmoduls von der Fabrik zum Gebäude, in dem es installiert wird, vor Beschädigungen geschützt. Ausserdem kann damit auch vor der Erstellung des Aufzugschachts, beispielsweise in der Fabrik, in der die Schachtmodule hergestellt werden, ein weiteres Schachtmodul oder andere Teile auf dem oberen Rand des Schachtmoduls abgelegt werden.

Die obere Türhalterung weist beispielsweise einen oder mehrere Winkel oder Laschen auf, welche am Oberbau der ersten Seitenwand des Schachtmoduls angeschraubt werden. Es ist auch möglich, dass die Winkel oder Laschen zusätzlich in einem Bereich unterhalb des Oberbaus an der ersten Seitenwand oder an einer anderen Seitenwand fixiert sind. Die genannten Winkel oder Laschen sind ausserdem mit der Schachttür, insbesondere mit einem oberen, horizontal verlaufenden Teil eines Türrahmens, der auch als Türkämpfer bezeichnet wird, verschraubt und fixieren die genannten Teile an der ersten Seitenwand des Schachtmoduls.

Der erfindungsgemässe Aufzugschacht wird insbesondere in ein Gebäude integriert.

Weitere Vorteile, Merkmale und Einzelheiten der Erfindung ergeben sich anhand der nachfolgenden Beschreibung von Ausführungsbeispielen sowie anhand der Zeichnungen, in welchen gleiche oder funktionsgleiche Elemente mit identischen Bezugszeichen versehen sind. Die Zeichnungen sind lediglich schematisch und nicht massstabsgetreu.

Dabei zeigen:
- Fig. 1: eine Aufzuganlage mit einer Kabine in einem aus drei Schachtmodulen zusammengesetzten Aufzugschacht,
- Fig. 2: eine Momentaufnahme beim Aufsetzen eines ersten Schachtmoduls auf ein zweites Schachtmodul eines noch nicht fertiggestellten Aufzugschachts einer Aufzuganlage,
- Fig. 3: ein erstes Schachtmodul und ein zweites, unterhalb des ersten Schachtmoduls angeordnetes Schachtmodul in einer vergrösserten Darstellung.

Gemäss Fig. 1 verfügt eine Aufzuganlage 10 für ein dreistöckiges Gebäude über einen Aufzugschacht 12, der im vorliegenden Ausführungsbeispiel aus einem ersten Grundmodul 14, einem zweiten Grundmodul 16 und einem Topmodul 18 zusammengesetzt ist, welche jeweils auch als ein Schachtmodul bezeichnet werden. Je nach Anzahl Stockwerke kann der Aufzugschacht 12 weitere zweite Grundmodule 16 umfassen. Die genannten Schachtmodule 14, 16, 18 werden in einer Fabrik vorproduziert und mit Aufzugkomponenten versehen. Anschliessend werden sie auf die Baustelle gebracht und aufeinandergesetzt. Die Schachtmodule 14, 16, 18 weisen alle eine hauptsächlich quaderförmige Grundform auf und verfügen damit jeweils über vier Seitenwände. Sie sind insbesondere hauptsächlich aus Sichtbeton aufgebaut. Selbstverständlich sind auch andere Materialien wie beispielsweise Holz denkbar.

In Fig. 2 ist dargestellt, wie das zweite Grundmodul 16 mittels eines Krans 20 auf das erste Grundmodul 14 von oben aufgesetzt wird. Das zweite Grundmodul 16 kann dabei als ein erstes Schachtmodul und das erste Grundmodul 14 als ein zweites Schachtmodul bezeichnet werden. Das erste Grundmodul 14 wurde davor auf ähnliche Weise auf ein nicht weiter dargestelltes Fundament des Aufzugschachts 12 aufgesetzt. Das erste Grundmodul 14 ist in ein im Bau befindliches Gebäude 21 integriert, von dem in der Fig. 2 ein unterstes, erstes Geschoss 23 im Rohbau fertiggestellt ist. Ein im Bau befindliches, über dem ersten Geschoss 23 angeordnetes zweites Geschoss 25 grenzt sich mit einem Geschossboden 27 vom ersten Geschoss 23 nach unten ab. Das erste Grundmodul 14 ist dabei dem ersten Geschoss 23 und das zweite Grundmodul 16 dem zweiten Geschoss 25 zugeordnet.

Die Aufzuganlage 10 gemäss Fig. 1 weist ausserdem eine Kabine 22 auf, die entlang von nicht dargestellten Führungsschienen im Aufzugschacht 12 vertikal verfahren werden kann. Die Aufzuganlage 10 verfügt dazu über ein Tragmittel 24, dessen erstes Ende 26 im Topmodul 18 fixiert ist. Es verläuft dann unten um die Kabine 22 herum und wird über eine gegenüber dem ersten Ende 26 des Tragmittels 24 im Topmodul 18 angeordnete Antriebsmaschine 28 geführt. Von dort verläuft es durch eine Aufhängung eines Gegengewichts 30 bis zu seinem zweiten Ende 32, welches im Bereich der Antriebsmaschine 28 fixiert ist. Die Antriebsmaschine 28 kann das Tragmittel 24 und damit die Kabine 22 im Aufzugschacht 12 verfahren.

Gemäss Fig. 3 weist das zweite Grundmodul 16 eine erste Seitenwand 34 mit einer Türöffnung 36 auf. An der linken Seite der ersten Seitenwand 34 grenzt eine zweite Seitenwand 38 und an der rechten Seite eine dritte Seitenwand 40 an. In der Fig. 3 nicht sichtbar verläuft parallel zur ersten Seitenwand eine vierte Seitenwand des zweiten Grundmoduls 16. Das zweite Grundmodul 16 weist an seiner Oberseite einen über alle vier Seitenwände 36, 38, 40 umlaufenden oberen Rand 33 und an seiner Unterseite einen über alle vier Seitenwände 36, 38, 40 umlaufenden unteren Rand 35 auf. Im dargestellten Beispiel ist der obere und untere Rand 33, 35 über die Dicke der Seitenwände 34, 38, 40 eben bzw. plan ausgeführt. Der obere und untere Rand kann aber auch eine Kontur aufweisen, so dass sich der obere bzw. untere Rand an einer Aussenseite einer Seitenwand auf einer anderen Höhe befindet als der obere bzw. untere Rand an einer Innenseite einer Seitenwand.

In der Türöffnung 36 ist eine Schachttür 42 angeordnet. Die Schachttür 42 ist mittels einer oberen Türhalterung 44 und einer unteren Türhalterung 46 am zweiten Grundmodul 16 fixiert. Die obere Türhalterung 44 verfügt über drei in horizontaler Richtung verteilt angeordnete Metallzungen 48 mittels welchen ein oberer, horizontal verlaufender Teil eines Türrahmens 50, ein so genannter Türkämpfer 52 an einen Oberbau 54 der ersten Seitenwand 34 befestigt ist. Der Oberbau 54 erstreckt sich zwischen der Türöffnung 36 und dem oberen Rand 33 der ersten Seitenwand 34 über die gesamte Breite der ersten Seitenwand 34. Da der Türkampfer 52 und die Metallzungen 48 in der Fig. 3 hinter dem Oberbau 54 angeordnet sind, sind sie gestrichelt dargestellt. Wie in der Fig. 3 eindeutig ersichtlich, ragen die Metallzungen 48 und damit die obere Türhalterung 44 nicht über den oberen Rand 33 des zweiten Grundmoduls 16 hinaus, so dass sie vollständig innerhalb des zweiten Grundmoduls 16 angeordnet sind.

Die untere Türhalterung 46 verfügt über vier in horizontaler Richtung verteilt angeordnete Winkel 56, insbesondere aus Metall, mittels welchen ein vertikal verlaufender Teil 58 des Türrahmens 50 und eine horizontal verlaufende Türschwelle 59 an einem Unterbau 61 der ersten Seitenwand 34 befestigt sind. Die Türschwelle 59 verläuft dabei etwas höher als eine Oberkante 63 des Unterbaus 61. Die genannten Teile stützen sich damit auf den Winkeln 56 nach unten ab. Der Unterbau 61 erstreckt sich zwischen der Türöffnung 36 und dem unteren Rand 35 der ersten Seitenwand 34 über die gesamte Breite der ersten Seitenwand 34 und weist eine Unterbauhöhe h₁ auf. Die Unterbauhöhe h₁ entspricht dabei dem Abstand zwischen der Oberkante 63 des Unterbaus 61 und dem unteren Rand 33 der ersten Seitenwand 34. Wie in der Fig. 3 eindeutig ersichtlich, ragen die Winkel 56 und damit die untere Türhalterung 46 nicht über den unteren Rand 35 des zweiten Grundmoduls 16 hinaus, so dass sie vollständig innerhalb des zweiten Grundmoduls 16 angeordnet sind.

Das zweite Grundmodul 16 wurde wie oben beschrieben auf das erste Grundmodul 14 aufgesetzt, so dass es oberhalb des ersten Grundmoduls 14 angeordnet ist. Es ist dabei so angeordnet, dass die einzelnen Seitenwände 34, 38, 40 der beiden Grundmodule 14, 16 miteinander fluchten. Der untere Rand 35 des zweiten Grundmoduls 16 und der obere Rand des ersten Grundmoduls 14 bilden dabei einen horizontal umlaufenden Stoss 60 zwischen dem zweiten Grundmodul 16 und dem ersten Grundmodul 14. Da wie oben beschrieben der obere Rand 33 und der untere Rand 35 der Grundmodule 14, 16 plan ausgeführt sind, bildet der Stoss 60 sowohl einen inneren, also nach innen in den Aufzugschacht 12 gerichteten Stoss, also auch einen äusseren, also nach ausserhalb des Aufzugschachts 12 gerichteten Stoss. Der Stoss 60 verläuft damit an einer Innenseite und an einer Aussenseite des zweiten Schachtmoduls 16 auf derselben Höhe bezüglich des Aufzugschachts 12.

Der das zweite Geschoss 25 vom ersten Geschoss 23 abgrenzende Geschossboden 27 (siehe Fig. 2) ist so gegenüber dem zweiten Grundmodul 16 und dem ersten Grundmodul 14 angeordnet, dass er den Stoss 60 zwischen der ersten Seitenwand 34 des zweiten Grundmoduls 16 und der ersten Seitenwand 34 des ersten Grundmoduls 14 abdeckt. Der Geschossboden 27 grenzt dazu von aussen direkt an die ersten Seitenwände 34 der beiden Grundmodule 14, 16 an und erstreckt sich über einen Höhenbereich, in dem der Stoss 60 verläuft. Der an der ersten Seitenwand 34 der Grundmodule 14, 16 verlaufende Teils des Stoss 60 ist damit von ausserhalb des Aufzugschachts 12 nicht sichtbar.

Der Geschossboden 27 weist eine Geschossbodenhöhe h₂ auf, welche grösser ist als die Unterbauhöhe h₁ des Unterbaus 61 der ersten Seitenwand 34 des zweiten Grundmoduls 16, d.h. die Unterbauhöhe h₁ des Unterbaus 61 ist kleiner als die Geschossbodenhöhe h₂ des Geschossbodens 27.

Abschliessend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei daraufhingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Aufzugschacht für eine Aufzuganlage in einem Gebäude,
wobei
- das Gebäude (21) mehrere Geschosse (23, 25) umfasst und sich ein Geschoss (25) gegenüber einem darunterliegenden Geschoss (23) mit einem Geschossboden (27) abgrenzt,
- der Aufzugschacht (12) von mehreren aufeinander aufgesetzten Schachtmodulen (14, 16, 18) gebildet wird, welche jeweils einen oberen Rand (33), einen unteren Rand (35) und eine erste Seitenwand (34) mit einer Türöffnung (36) aufweisen, und
- ein unterer Rand (35) an einer Aussenseite eines ersten Schachtmoduls (16) und ein oberer Rand (33) an einer Aussenseite eines zweiten, unterhalb des ersten Schachtmoduls (16) angeordneten Schachtmoduls (14) einen äusseren Stoss (60) zwischen dem ersten Schachtmodul (16) und dem zweiten Schachtmodul (14) bilden,
**dadurch gekennzeichnet, dass**
ein aussen an die erste Seitenwand (34) des ersten Schachtmoduls (16) angrenzender Geschossboden (27) den genannten äusseren Stoss (60) zwischen der ersten Seitenwand (34) des ersten Schachtmoduls (16) und der ersten Seitenwand (34) des zweiten Schachtmoduls (14) abdeckt.

2. Aufzugschacht nach Anspruch 1,
**dadurch gekennzeichnet, dass**
die erste Seitenwand (34) der Schachtmodule (14, 16, 18) aus Sichtbeton hergestellt ist.

3. Aufzugschacht nach Anspruch 1 oder 2,
**dadurch gekennzeichnet, dass**
die erste Seitenwand (34) eines Schachtmoduls (14, 16, 18) über einen sich zwischen der Türöffnung (36) und dem unteren Rand (35) des Schachtmoduls (14, 16, 18) erstreckenden Unterbau (61) mit einer Unterbauhöhe (h₁) verfügt und
die Unterbauhöhe (h₁) des Unterbaus (61) der ersten Seitenwand (34) kleiner ist als eine Geschossbodenhöhe (h₂) des an den Unterbau (61) angrenzenden Geschossbodens (27).

4. Aufzugschacht nach Anspruch 1, 2 oder 3,
**dadurch gekennzeichnet, dass**
in der Türöffnung (36) der ersten Seitenwand (34) jedes Schachtmoduls (14, 16, 18) eine Schachttür (42) angeordnet ist.

5. Aufzugschacht nach Anspruch 4,
**dadurch gekennzeichnet, dass**
- eine in der Türöffnung (36) einer ersten Seitenwand (34) eines Schachtmoduls (14, 16, 18) angeordnete Schachttür (42) mittels einer unteren Türhalterung (46) am Unterbau (61) der ersten Seitenwand (34) an der ersten Seitenwand (34) dieses Schachtmoduls (14, 16, 18) fixiert ist und
- die untere Türhalterung (46) vollständig innerhalb dieses Schachtmoduls (14, 16, 18) angeordnet ist.

6. Aufzugschacht nach Anspruch 4 oder 5,
**dadurch gekennzeichnet, dass**
- die erste Seitenwand (34) eines Schachtmoduls (14, 16, 18) über einen sich zwischen der Türöffnung (36) und dem oberen Rand (33) des Schachtmoduls (14, 16, 18) erstreckenden Oberbau (54) verfügt,
- eine in der Türöffnung (36) einer ersten Seitenwand (34) eines Schachtmoduls (14, 16, 18) angeordnete Schachttür (42) mittels einer oberen Türhalterung (44) am Oberbau (54) der ersten Seitenwand (34) an der ersten Seitenwand (34) dieses Schachtmoduls (14, 16, 18) fixiert ist und
- die obere Türhalterung (44) vollständig innerhalb dieses Schachtmoduls (14, 16, 18) angeordnet ist.

7. Gebäude mit einem Aufzugschacht (12) nach einem der Ansprüche 1 bis 6.
